# FASCICULE DE BREVET EUROPEEN

(11) **EP 0 044 758 B1**
(45) Date de publication et mention de la délivrance du brevet: **16.05.1984**
(21) Numéro de dépôt: 81400958.5
(22) Date de dépôt: 16.06.1981
(51) Int. Cl.: H01P 1/26

(54) **Dispositif de terminaison d'une ligne de transmission, en hyperfréquence, à taux d'ondes stationnaires minimal**
Abschlussvorrichtung für eine Mikrowellenleitung mit minimalem Stehwellenfaktor
Terminating arrangement for a microwave transmission line with minimal V.S.W.R.

(30) Priorité: 11.07.1980 FR 8015497
(43) Date de publication de la demande: 27.01.1982
(73) Titulaire: THOMSON-CSF, 75008 Paris (FR)
(72) Inventeur: Bitoune, Sylviane, F-75360 Paris Cedex 08 (FR); Dufond, Pierre, F-75360 Paris Cedex 08 (FR); Herrbach, François, F-75360 Paris Cedex 08 (FR); Lecreff Maurice, F-75360 Paris Cedex 08 (FR)
(74) Mandataire: Taboureau, James

## Description

L'invention concerne un dispositif de terminaison de ligne de transmission dans lequel on cherche à rendre minimal le taux d'ondes stationnaires provenant de la réflexion des micro- ondes sur une charge résistive placée en bout de ligne.

On réalise fréquemmenₜ de telles charges ré- sistives, de valeur égale au module de l'impédance caractéristique de la ligne de transmission, sous la forme d'un dépôt gravé sur un isolant, notamment d'une couche d'alliage de nickel et de chrome déposée sur une céramique isolante.

Cette technique est particulièrement intéressante dans le cas de lignes du type »microbande« (de l'anglais »microstrip«) par exemple dans la fabrication des coupleurs directifs dans lesquels il existe une voie dite »découplée« où toute l'énergie hyperfréquence doit être absorbée, et cela même dans des bandes de fréquences s'élevant jusqu'à 20 GHz.

Elle est applicable également aux lignes d'un type analogue à deux plans de masse (en anglais »stripline«) et aux lignes coplanaires.

Dans tous les cas la charge absorbante doit répondre à deux exigences:
1° / avoir une impédance dont la partie réelle est égale à l'impédance caractéristique de la ligne;
2° avoir une partie imaginaire aussi voisine que possible de zéro.

La première condition est facile à réaliser, dans le cas des charges déposées par gravure en utilisant un procédé classique d'ajustage qui peut être l'érosion au jet de sable ou l'attaque par rayon laser.

La deuxième condition est plus difficile à réaliser car on observe des effets capacitifs ou inductifs provenant de la surface non négligeable et des irrégularités de la couche de nickel-chrome. On ne peut diminuer cette surface soit en largeur, soit en longueur, soit dans les deux dimensions sans observer certains inconvénients. D'une part, en effet, une couche plus mince de nickel-chrome, et de moindre surface, donc plus résistive, ne peut supporter certaines dissipations thermiques, ce qui limite la tenue puissance du dispositif; d'autre part, une couche d'épaisseur normale mais par exemple, plus étroite et plus longue, pour présenter la même surface, donnerait une discontinuité, et donc une réflexion d'énergie, produisant des ondes stationnaires indésirables, au point de transition entre le conducteur de la ligne microbande et la couche résistive.

Il est connu du brevet US-A-3 582 833 un dispositif de terminaison de ligne, dans la technologie à deux plans de masse, dans lequel la ligne microbande, située dans un plan entre les deux plans de masse, est prolongée par un dépôt résistif rectangulaire, de même largeur que la ligne microbande. Une liaison électrique est établie entre ce dépôt résistif et au moins un plan de masse au moyen d'une lame de ressort, dorée en surface et inclinée par rapport aux plans de la ligne et de masse. A l'effet de peau de la couche d'or s'ajoute un effet capacitif distribué le long de la lame de ressort, qui réunit ainsi la terminaison de la ligne à la masse. Cette solution n'est pas applicable à des circuits plans, c'est-à-dire de types hybrides ou intégrés.

L'invention vise à remédier à ces inconvénients en cherchant à corriger l'impédance de la charge résistive, soit en modifiant sa forme, soit en lui adjoignant une capacité, soit enfin en combinant les deux moyens précités.

De façon plus précise, l'invention consiste en un dispositif de charge, adapté à l'impédance caractéristique d'une ligne de transmission hyperfréquence, à structure plane, comportant une ligne microbande déposée sur un substrat isolant et une électrode de masse dont une partie au moins est située dans le plan de la ligne microbande, du côté de son extrémité recevant le dispositif de charge, celui-ci étant caractérisé en ce qu'il comporte:
- une couche résistive, réunissant l'extrémité de la ligne microbande à l'électrode de masse, la couche résistive ayant une forme de trapèze dont la grande base est raccordée à la ligne microbande et dont la petite base est raccordée à l'électrode de masse,
- deux condensateurs, découplant la résistance de charge à la masse, sont situés de part et d'autre de la couche résistive, sur la même face du substrat isolant, et sont réunis à ladite couche par une liaison électrique en un point plus proche de la grande base du trapèze que de l'électrode de masse.

L'invention sera mieux comprise, et d'autres caractéristiques apparaitront, au moyen de la description qui suit, et des dessins qui l'accompagnent, parmi lesquels:
la fig. 1 est une vue en perspective d'une ligne microbande terminée par une charge gravée, selon l'art connu,
les fig. 2 à 6 représentent schématiquement des caractéristiques de diverses réalisations de l'invention.

Un élément de ligne microbande, fig. 1, comporte un substrat diélectrique 1, par exemple en alumine pure, sous la forme d'un parallépipède allongé et plat comportant deux grandes faces: l'une de ces faces est entièrement métallisée et constitue le plan de masse 2. L'autre n'est métallisée que sur une partie de sa largeur et constitue une bande 3 qui n'est autre que le conducteur supérieur de la ligne microbande. Cette bande est fabriquée par exemple par dépôt de couches successives de chrome, de cuivre et d'or. Elle se raccorde suivant une ligne droite transversale 11 à une couche 4 d'alliage résistif constituant une charge de terminaison. Cette couche 4 est elle-même raccordée suivant une ligne droite transversale 12 à une métallisation 5 formant électrode de masse et reliée au plan de masse par une connexion de résistance ohmique négligeable. Le raccordement au plan de masse peut s'effectuer soit par gravure d'une couche métallique déposée sur la face terminale 6 du substrat, soit par soudure d'une bande métallique souple, non représentée, soit même par un trou métallisé (non représenté) entre les métallisations 5 et 2.

La couche 4 est constituée par exemple par un dépôt d'alliage de nickel et de chrome, effectué par évaporation sous vide et atteignant quelques centaines d'angstrôms (quelques dezames de nancrètres). On sait obtenir par cette méthode une résistance de couche de 25 ohms par carré. Pour obtenir une résistance de 50 ohms entre les lignes 11 et 12 on réalise alors un dépôt deux fois plus long que large, soit dans le cas d'un substrat d'alumine de 0,4 mm d'épaisseur, avec une bande 3 de 0,35 mm de largeur donnant sensiblement une ligne microbande de 50 ohms, une couche 4 de 0,7 mm de longueur.

Le dépôt d'alliage de nickel et de chrome peut être effectué avantageusement sur une plus grande longueur qu'il n'est nécessaire de telle sorte que l'on puisse ensuite ajuster facilement la longueur utile en déposant une couche d'or sur les parties à court-circuiter, en protégeant, pendant l'opération de dorure, la partie utile de la charge à l'aide d'une couche de résine obtenue par photomasquage.

Dans l'exemple choisi, le taux d'onde stationnaire constaté, pour une fréquence de 18 GHz, est supérieur à 3. Ceci est dû notamment au fait qu'à telle fréquence, la longueur d'onde dans le milieu de propagation (l'alumine du substrat) est de 6,5 mm, longueur devant laquelle celle d'une couche résistive de 0,7 mm n'est nullement négligeable. La résistance n'agit donc pas comme une constante localisée, ce qui explique en partie l'importance du taux d'ondes stationnaires observé.

Selon une des caractéristiques de l'invention, schématisée à la fig. 2, on donne à la couche 4 la forme d'un trapèze dont la grande base est la ligne de raccordement 11 et la petite base MN se raccorde à la métallisation 5 sur une longueur aussi petite que possible tout en obtenant un bon contact de retour de masse soit environ 0,03 mm. Si l'on appelle a et b les longueurs respectives de la ligne 11 et de la base MN, la résistance R (ohms) de la charge est donnée par la formule: dans laquelle Rₒ désigne la résistance par carré (en ohms) de la couche résistive 4, h est la hauteur du trapèze formé par cette couche, et »In« signifie que l'on prend de logarithme népérien du rapport a/b. A titre d'exemple, si l'on a:

on obtient une charge de 50 ohms et un taux d'ondes stationnaires de l'ordre de 1,7 pour une fréquence de 18 GHz.

Selon une autre caractéristique de l'invention schématisée à la fig. 3, (dans laquelle on est revenu à une forme rectangulaire pour la couche 4, de même largeur que la bande 3), on intercale une bande conductrice transversale 30, plus proche de la microbande 3 que de la couche métallisée 5, conduisant à deux métallisations 31 et 32, lesquelles constituent les armatures de condensateurs dont l'autre armature est le plan de masse. A titre d'exemple les deux métallisations mesurent 100 microns de largeur sur 300 microns de longueur et sont reliées entre elles par une bande 30 de largeur égale à cent microns, distante d'environ 200 microns de la ligne 11. Pour une largeur de bande 3 de 350 microns, le taux d'ondes stationnaires observé est par exemple de 1,6 à 18 GHz.

Dans un mode de réalisation, schématisé à la fig. 4, on conjugue les caractéristiques précédentes. Pour une bande 30 située à 50 microns de la ligne 11 et des armatures de dimensions 100 x 150 microns on observe un taux d'ondes stationnaires de 1,3 pour une fréquence de 18 GHz.

On peut aussi constituer la charge résistive par une bande de largeur décroissante suivant une loi de décroissance non linéaire. Selon la caractéristique illustrée par la fig. 5, la décroissance de largeur est d'autant plus faible pour la bande 4 que l'on s'éloigne de la ligne 11 séparant la bande 3 de la charge résistive.

L'invention s'applique également aux lignes du type »stripline« où deux plans de masse sont séparés d'une bande centrale unique par deux substrats diélectriques. La bande peut être gravée sur un des substrats selon les mêmes caractéristi- quesquecellesquel'ontrouveauxfig. 2à5.

L'invention s'applique également aux lignes coplanaires. A titre d'exemple on a représenté à la fig. 6 une extrémité d'une telle ligne, comportant, sur un substrat 1, visible uniquement entre les métallisations, une bande conductrice 3 déposée par gravure entre deux bandes latérales 61 et 62 déposées en même temps que la bande 3 et raccordées entre elles par un dépôt 60 de même nature, constituant un retour de masse. Une couche résistive 4 de forme trapézoïdale est déposée de façon à se raccorder à la bande 3 d'une part et au dépôt 60 d'autre part. Des capacités 63 et 64 sont constituées par des dépôts isolants sur les bandes 61 et 62, dépôts recouverts ensuite d'une couche conductrice reliée à la couche 4 par des connexions 65 et 66, raccordées à la couche 4 par deux petites plages 67 et 68 constituées par dépôt d'or.

On peut aussi utiliser des pastilles nues de condensateurs céramiques pour constituer les capacités 63 et 64.

## Revendications

1. Dispositif de terminaison d'une ligne de transmission hyperfréquence, à structure plane, adapté à l'impédance caractéristique de ladite ligne, comportant une ligne microbande (3) déposée sur un substrat isolant (1) et une électrode de masse dont une partie au moins est constituée par une couche métallisée (5, 60), située dans le plan de la ligne microbande (3), du coté de son extrémité recevant le dispositif de terminaison, celui-ci étant caractérisé en ce qu'il comporte:
- une résistance de charge constituée par une couche résistive (4) réunissant l'extrémité de la ligne microbande (3) à la couche métallisée (5, 60), la couche résistive (4) ayant une forme de trapèze dont la grande base (11) est raccordée à la ligne microbande (3) et dont la petite base est raccordée à la couche métallisée (5),
- deux condensateurs, découplant la résistance de charge de la masse, si-tués de part et d'autre de la couche résistive (4), du même côté du substrat isolant (1), et réunis à ladite couche par une liaison électrique (30, 65, 66) en un point de ladite couche plus proche de la grande base (11) du trapèze que de sa petite base en contact avec la couche métallisée (5, 60).

2. Dispositif de charge selon la revendication 1, caractérisé en ce que les deux condensateurs sont formés par deux métallisations (31, 32) déposées sur la face du substrat (1) qui porte la ligne microbande (3), et par le plan de masse (2) déposé sur l'autre face du substrat (1), le matériau du substrat (1) étant le diélectrique de ces condensateurs, et en ce que la liaison électrique (30) entre condensateurs et couche résistive (4) est constituée par une bande conductrice déposée sur le substrat (1) en même temps que les métallisations (31,32).

3. Dispositif de charge selon la revendication 1 caractérisé en ce que, la ligne de transmission étant de type coplanaire avec son plan de masse (60 + 61 + 62) les deux condensateurs sont formés par deux dépôts de matériau isolant, recouverts par deux dépôts métalliques, formant deux condensateurs discrets (63, 64), rapportés sur les parties (61, 62) du plan de masse proches de son extrémité recevant le dispositif de charge, et en ce que la liaison électrique entre condensateurs et couche résistive (4) est constituée par deux fils métalliques (65, 66) soudés sur les condensateurs (63, 64) et sur la couche résistive (4).

4. Dispositif selon la revendication 1, caractérisé en ce que la couche résistive (4) a une largeur décroissant, depuis la ligne microbande (3) vers la couche métallisée (5), selon une loi de décroissance linéaire (côtés du trapèze rectilignes).

5. Dispositif de charge selon la revendication 1, caractérisé en ce que la couche résistive (4) a une largeur décroissant, depuis la ligne microbande (3) vers la couche métallisée (5), selon une loi de décroissance non linéaire (côtés du trapèze curvilignes).

## Patentansprüche

1. Vorrichtung zum Abschließen einer Mikrowellen-Übertragungsleitung mit ebener Struktur, welche an die charakteristische Impedanz dieser Leitung angepaßt ist, mit einer Mikrobandleitung (3), die auf einem isolierenden Substrat (1) aufgebracht ist, und einer Masseelektrode, wovon wenigstens ein Teil durch eine metallisierte Schicht (5, 60) gebildet ist, welche in der Ebene der Mikrobandleitung (3) auf der Seite ihres Endes liegt, das die Abschlußvorrichtung aufnimmt, wobei diese dadurch gekennzeichnet ist, daß sie enthält:
- einen Lastwiderstand, der durch eine resistive Schicht (4) gebildet ist, welche das Ende der Mikrobandleitung (3) mit der metallisierten Schicht (5, 60) verbindet, wobei die resistive Schicht (4) eine Trapezform aufweist, dessen große Basis (11) an die Mikrobandleitung (3) angeschlossen ist und dessen kleine Basis an die metallisierte Schicht (5) angeschlossen ist,
- zwei Kondensatoren, welche den Lastwiderstand von Masse entkoppeln und auf den beiden Seiten der resistiven Schicht (4) auf derselben Seite des isolierenden Substrats (1) angeordnet sowie mit der genannten Schicht durch eine elektrische Verbindung (30, 65, 66) an einem Punkte dieser Schicht verbunden sind, der näher an der großen Basis (11) des Trapezes als an seiner kleinen Basis liegt, welche mit der metallisierten Schicht (5, 60) in Berührung ist.

2. Lastvorrichtung nach Anspruch 1, dadurch gekennzeichnet, daß die zwei Kondensatoren gebildet sind durch zwei Metallisierungen (31, 32), die auf derjenigen Fläche des Substrates (1) aufgebracht sind, welche die Mikrobandleitung (3) trägt, und durch die Masseebene (2), die auf der anderen Fläche des Substrats (1) aufgebracht ist, wobei das Material des Substrats (1) das Dielektrikum dieser Kondensatoren bildet, und daß die elektrische Verbindung (30) zwischen den Kondensatoren und der resistiven Schicht (4) durch einen Leiterstreifen gebildet ist, welcher auf dem Substrat (1) gleichzeitig mit den Metallisierungen (31, 32) aufgebracht ist.

3. Lastvorrichtung nach Anspruch 1, dadurch gekennzeichnet, daß bei einer Übertragungsleitung, die koplanar mit ihrer Masseebene (60 + 61 + 62) ist, die zwei Kondensatoren durch zwei Ablagerungen aus isolierendem Material gebildet sind, welche von zwei metallischen Ablagerungen bedeckt sind, die zwei diskrete Kondensatoren (63, 64) bilden, welche auf diejenigen Teile (61, 62) der Masseebene aufgesetzt sind, die nahe an ihrem Ende liegen, welches die Lastvorrichtung aufnimmt, und daß die elektrische Verbindung zwischen den Kondensatoren und der resistiven Schicht (4) durch zwei Metalldrähte (65, 66) gebildet ist, die an den Kondensatoren (63, 64) und an der resistiven Schicht (4) angelötet bzw. angeschweißt sind.

4. Vorrichtung nach Anspruch 1, dadurch gekennzeichnet, daß die resistive Schicht (4) eine Breite aufweist, die von der Mikrobandleitung (3) ausgehend zu der metallisierten Schicht (5) hin gemäß einem linearen abnehmenden Gesetz abnimmt (gerade Trapezseiten).

5. Lastvorrichtung nach Anspruch 1, dadurch gekennzeichnet, daß die resistive Schicht (4) eine Breite aufweist, die ausgehend von der Mi-. krobandleitung (3) zu der metallisierten Schicht (5) hin gemäß einem nicht linear abnehmenden Gesetz abnimmt (gekrümmte Trapezseiten).

## Claims

1. Device for terminating a hyperfrequency transmission line being of plane structure and adapted to the characteristic impedance of said line, comprising a micro-strip line (3) deposited on an insulating substrate (1) and a ground electrode of which at least a part is formed by a metallized layer (5, 60) situated in the plane of the micro-strip line (3) on the side of its end receiving the termination device, the latter being characterized in that it comprises:
- a load resistance which is formed by a resistive layer (4) which connects the end of the microstrip line (3) to the metallized layer (5, 60), the resistive layer (4) having a trapezoidal form of which the major base (11) is connected to the micro-strip line (3) and the minor base is connected to the metallized layer (5),
- two capacitors decoupling the load resistor from ground and situated on either side of the resistive layer (4) on the same side of the insulating substrate (1) and connected to said layer by an electrical connection (30, 65, 66) at a point of said layer which is nearer to the major base (11) of the trapezium than to the minor base thereof in contact with the metallized layer (5, 60).

2. Load device according to claim 1, characterized in that the two capacitors are formed by two metallizations (31, 32) deposited on the face of the substrate (1) which carries the micro-strip line (3), and by the ground plane (2) deposited on the other face of the substrate (1), the material of the substrate (1) being the dielectric of said capacitors, and that the electrical connection (30) between the capacitors and the resistive layer (4) is formed by a conductor strip deposited on the substrate (1) at the same time as the metallizations (31, 32).

3. Load device according to claim 1, characterized in that with a transmission line coplaner with its ground plane (60 + 61 + 62) the two capacitors are formed by two deposits of insulating material which are covered by two metallic deposits forming two discrete capacitors (63, 64) which are positioned on the portions (61, 62) of the ground plane close to the end thereof receiving the load device, and that the electrical connection between the capacitors and the resistive layer (4) is formed by two metal wires (65, 66) which are soldered or welded to the capacitors (63, 64) and the resistive layer (4).

4. Device according to claim 1, characterized in that the resistive layer (4) has a width decreasing from the micro-strip line (3) towards the metallized layer (5) in accordance with a linear decreasing law (rectilinear trapezium sides).

5. Load device according to claim 1, characterized in that the resistive layer (4) has a width which from the micro-strip line (3) towards the metallized layer (5) decreases in accordance with a non-linear decreasing law (curved trapezium sides).
